# EUROPÄISCHE PATENTSCHRIFT

(11) **EP 2 955 468 B1**
(45) Veröffentlichungstag und Bekanntmachung des Hinweises auf die Patenterteilung: **08.04.2020**
(21) Anmeldenummer: 15169426.2
(22) Anmeldetag: 27.05.2015
(51) Int. Cl.: F25D 23/02, F24C 15/02

(54) **TÜRABSTANDSHALTER UND HAUSHALTSGERÄT MIT EINEM TÜRABSTANDSHALTER**
DOOR SPACER AND HOUSEHOLD DEVICE WITH A DOOR SPACER
ÉCARTEUR DE PORTE ET APPAREIL MÉNAGER DOTÉ D'UN ÉCARTEUR DE PORTE

(30) Priorität: 13.06.2014 DE 102014211343
(43) Veröffentlichungstag der Anmeldung: 16.12.2015
(73) Patentinhaber: BSH Hausgeräte GmbH, 81739 München (DE)
(72) Erfinder: Jung, Carsten, 89537 Giengen (DE); Güttinger, Marc-Oliver, 89542 Herbrechtingen (DE); Ziegler, Martin, 89542 Herbrechtingen (DE)

(56) Entgegenhaltungen:
- WO-A1-02/04779
- DE-A1-102008 033 535
- US-A- 4 317 516

## Beschreibung

Die vorliegende Erfindung betrifft einen Türabstandshalter zum Gewährleisten eines Mindestspaltmaßes zwischen einer durch eine Dichtung gegenüber einem Korpus eines Haushaltsgerätes abgedichteten Tür und dem Korpus mit Befestigungsmitteln zum Befestigen an der Tür oder an dem Korpus sowie einem Anschlag zum Kontaktieren des jeweils anderen von Tür oder Korpus. Die vorliegende Erfindung betrifft ferner ein Haushaltsgerät insbesondere Haushaltskältegerät, mit einem Korpus und einer Tür zum Verschließen des Korpus sowie einer zwischen dem Korpus und der Tür angeordneten Dichtung und mit einem derartigen Türabstandshalter.

Haushaltsgeräte, insbesondere Haushaltskältegeräte, wie z.B. Kühlschränke, Gefrierschränke oder Kühl-Gefrier-Kombinationen, sind in der Regel dafür ausgelegt, dass ein Türanschlagswechsel durchgeführt werden kann. Hierbei wird die beispielsweise mit Blickrichtung auf das Haushaltsgerät rechts angeschlagene Tür inklusive der Lagerungen, z.B. Scharniere, abmontiert und linksseitig montiert, so dass die Tür nunmehr links angeschlagen ist. Zwar wird über die Lagerungen ein definiertes Spaltmaß zwischen der Tür und dem Korpus erzeugt. Auf der den Lagerrungen gegenüberliegenden Seite wird das Spaltmaß zwischen der Tür und dem Korpus jedoch ausschließlich durch die Dichtung, d.h. deren Dicke, bestimmt. Die üblicherweise aus PVC bestehenden Dichtungen neigen dazu, sich in dem Spalt zwischen Tür und Korpus bei entsprechenden Druckkräften zwischen Tür und Korpus irreversibel zu verformen. So können Abschnitte der Dichtungen, die den Lagerungen gegenüberliegen dauerhaft komprimiert werden. Die Ursache der dazu führenden Druckkräfte zwischen der Tür und dem Korpus kann in einem an der Lagerrung eingestellten Schließdruck, einer Türschließhilfe, die einen sicheren Kontakt zwischen Tür und Korpus sicherstellen soll, oder während dem Transport durch die Tür fixierende Klebebänder liegen. Grundsätzlich wäre eine solche Verformung bzw. Komprimierung dieser Abschnitte der Türdichtung nicht problematisch. Sofern jedoch bei einem Haushaltsgerät mit bereits (teilweise) verformter Dichtung ein Türanschlagswechsel durchgeführt werden soll, kann aufgrund des durch die Lagerung definierten Spaltmaßes einerseits und durch die nunmehr in diesem Bereich verformte Türdichtung andererseits eine Undichtigkeit entstehen.

Aus der DE 197 44 741 A1 ist ein Kühl- und/oder Gefriergerät mit einer Gerätetür bekannt, die eine umlaufende elastische Türdichtung aufweist, wobei die Türdichtung am stirnseitigen Rand des Gerätegehäuses anliegt und wobei ein Abstandsstück derart vorgesehen ist, dass die geschlossene Gerätetür bei gleichzeitig am Rand anliegender Türdichtung auf mindestens einem von der Dimensionierung des Abstandsstücks abhängigen, definierten Mindestabstand zum Gehäuse gehalten ist. Die Ausbildung des Abstandsstückes einstückig und einmaterialig mit einer Türabdeckkappe resultiert in einem aufwendig herzustellenden Kühl- und/oder Gefriergerät. Außerdem können durch Türschließbewegungen mit großer Wucht Beschädigungen des Gerätegehäuses durch das Abstandsstück entstehen.

Es ist ebenfalls bereits bekannt, separate Türabstandshalter vorzusehen, die beispielsweise nur während des Transportes zu einem Kunden auf eine Tür aufgesetzt werden, um Verformungen der Türdichtung durch die Tür fixierende Klebebänder zu vermeiden. Derartige Abstandshalter weisen teilweise eine Schaumstoffschicht auf, die auf einen Anschlag des Türabstandshalters geklebt ist, der zum Kontaktieren des Korpus dient. Die Schaumstoffschicht soll Kratzer am Korpus vermeiden.

WO 02/04779 A1 offenbart ein Kältegerät mit zwei Türen, welches bewegliche Türdichtungen sowie eine Führungseinrichtung an einer Oberkante eines Korpus des Kältegerätes aufweist.

Das Dokument DE102008033535 offenbart ein Haushaltsgerät mit einer stationären Gerätefront und einer von Teilen dieser Gerätefront mit definiertem Abstand umgebenden, um eine stationäre Drehachse drehbaren Gerätetür. Zum Erhalt eines einstellbaren, definierten Abstandes ist zwischen den der geschlossenen Gerätetür benachbarten Teilen der Gerätefront und der angrenzenden Gerätetür mindestens ein Türabstandshalter angeordnet, der sich einerseits an mindestens einem Teil der stationären Gerätefront und andererseits an Scharnierteilen der Drehachse der mobilen Gerätetür abstützt.

Der vorliegenden Erfindung liegt die Aufgabe zugrunde, einen eingangs erwähnten Türabstandshalter zu verbessern. Die Aufgabe liegt ferner darin ein Haushaltsgerät bereitzustellen, welches einen solchen verbesserten Türabstandshalter aufweist.

Die vorliegende Erfindung ist im unabhängigen Anspruch 1 offenbart. Weitere Ausführungsbeispiele sind in den abhängigen Ansprüchen offenbart.

Zwar wird erfindungsgemäß durch den Anschlag, der den Korpus oder die Tür kontaktieren kann, einerseits und durch die Befestigungsmittel andererseits, welche es erlauben den Türabstandshalter mit der Tür oder dem Korpus zu verbinden, ein definiertes Mindestspaltmaß zwischen Tür und Korpus erreicht. Sobald jedoch der Anschlag z.B. den Korpus bei einer Schließbewegung der Tür kontaktiert, beginnt sich dieser bei weiterer Erhöhung der für die Schließbewegung notwendigen Schließkraft in den Freiraum hinein zu verdrängen. Ein Teil der Schließkraft wird somit in Verformungsenergie des Federelementes umgewandelt. Beschädigungen, z.B. des Korpus, bei stoßartigen Schließkräften können vermieden werden.

Die beim Verdrängen des Federelementes in den Freiraum aufgebrachte Federkraft bewirkt andererseits, dass beim Nachlassen der (stoßartigen) Schließkraft das gewünschte Mindestspaltmaß wiederhergestellt wird. Nämlich indem das Federelement die Tür um ein entsprechendes Maß vom Korpus wegdrückt. Unabhängig von der Größe der stoßartig aufgebrachten Türschließkräfte ermöglicht der erfindungsgemäße Türabstandshalter somit eine zuverlässige Einhaltung des gewünschten Mindestspaltmaßes.

Indem der erfindungsgemäße Türabstandshalter ein zur der Tür, der Türdichtung und dem Korpus separates Bauteil darstellt, kann dieser einfach und kostengünstig hergestellt werden. Je nach Bedarf kann der Türabstandshalter nur zum Zwecke des Transportes des Haushaltsgerätes genutzt werden oder aber auch dauerhaft eingesetzt werden.

Ausführungsformen der vorliegenden Erfindung sind in den Unteransprüchen angegeben.

So kann vorgesehen sein, dass der Freiraum durch den Türabstandshalter ausgebildet ist. Es liegt somit ein äußerst kompakter, stabiler und daher kaum zu beschädigender Türabstandshalter vor. Grundsätzlich möglich ist jedoch auch, dass der Freiraum außerhalb des Türabstandshalters angeordnet ist. So können das Federelement durch einen Federarm und der Anschlag durch ein freies Ende des Federarmes gebildet sein. Vorzugsweise steht ein solcher Federarm bei einem erstmaligen Kontakt mit dem Korpus oder der Tür bereits bezüglich einer Kontaktebene an dem Korpus oder der Tür unter einem Winkel. Bei einer über den erstmaligen Kontakt des Anschlages mit dem Korpus oder der Tür hinausgehenden Erhöhung der Schließkraft wird der Federarm nach außen und entgegen einer Federkraft verdrängt.

Es kann vorgesehen sein, dass der Türabstandshalter einen Trägerkörper und das Federelement umfasst. Vorzugsweise weist der Türabstandshalter nur den Trägerkörper und das Federlement auf, wodurch ein einfacher und kostengünstiger Aufbau resultiert. Möglich ist, dass nur der Trägerkörper die Tür kontaktiert und nur das Federelement den Korpus kontaktiert oder umgekehrt. Vorzugsweise sind die Befestigungsmittel ausschließlich an dem Trägerkörper vorgesehen.

Gemäß einer Ausführungsform ist vorgesehen, dass der Freiraum durch zwei durch einen Boden verbundene Längsstege eines Trägerkörpers sowie das die zwei Längsstege verbindende Federelement gebildet ist. Der Freiraum wird somit durch die Längsstege, den Boden und das Federelement komplett umschlossen. Möglich ist, dass der Freiraum durch einen Durchbruch oder eine Öffnung oder eine Bohrung des Türabstandshalters ausgebildet ist.

Sofern vorgesehen ist, dass der Trägerkörper zumindest entlang den zwei Längsstegen und dem Boden Verstärkungsrippen aufweist, kann die Stabilität des Türabstandshalters weiter erhöht werden.

Gemäß einer Ausführungsform ist vorgesehen, dass der Freiraum einen Endanschlag für das Federelement ausbildet. Dadurch wird ermöglicht, dass trotz des Verdrängens des Federelementes in den Freiraum und den damit einhergehenden und gewünschten Energieabbau, ein bestimmtes Spaltmaß zwischen Tür und Korpus auch bei großen (z.B. schlagartig auftretenden) Schließkräften nicht unterschritten wird. Ab einer bestimmten Schließkraft kontaktiert das in den Freiraum verdrängte Federelement den Endanschlag und kann nicht weiter verdrängt werden. Eine weitere Reduzierung des Spaltmaßes kann ab diesem Punkt ausschließlich über eine Verformung, z.B. Komprimierung, des Federelementes erfolgen, die jedoch bei gleicher Erhöhung der Schließkraft eine wesentlich geringere Reduzierung des Spaltmaßes bewirkt.

Gemäß einer Ausführungsform ist vorgesehen, dass das Federelement eine in den Freiraum gerichtete Nase aufweist. Diese kann insbesondere in Richtung eines Endanschlages des Freiraumes gerichtet sein und diesen bei entsprechend großer Schließkraft kontaktieren.

Gemäß einer Ausführungsform ist vorgesehen, dass eine Federkennlinie des Federelementes nicht linear verläuft, insbesondere zwei im Wesentlichen lineare Abschnitte unterschiedlicher Steigung aufweist. Vorzugsweise ist dabei vorgesehen, dass die Federkennlinie progressiv verläuft, insbesondere, dass ein erster Abschnitt mit im Wesentlichen lineareren Verlauf eine geringere Steigung aufweist als ein zweiter Abschnitt mit im Wesentlichen linearerem Verlauf. Dies ermöglicht, dass bei geschlossener Tür und nur geringen Schließkräften, z.B. durch ein Klebeband, durch einen Unterdruck im Lagerraum des Korpus oder durch einen Schließdruck eines Scharnieres, das Federelement zwar vorgespannt wird, jedoch nur eine geringe Federkraft erzeugt. Sobald jedoch (kurzzeitig) eine wesentlich größere Schließkraft auf die Tür wirkt, erzeugt das Federelement eine wesentlich größere Federkraft, so dass sich das Spaltmaß nicht unter einen minimalen Wert vermindert. Ein solcher Verlauf der Federkennlinie kann entweder durch eine bestimmte Ausgestaltung des Federelementes selbst erfolgen und/oder durch Integration eines Endanschlages für das Federelement in dem Freiraum erfolgen.

Gemäß einer Ausführungsform ist vorgesehen, dass der Anschlag an einer gekrümmten Anschlagsfläche des Federelementes ausgebildet ist. Dies hat den Vorteil, dass sich eine Kontaktfläche an dem Anschlag mit zunehmender Schließkraft und damit einhergehender zunehmender elastischer Verformung des Federelementes erhöht. Die mittels des Anschlages auf den Korpus oder die Tür übertragene Kraft wird dadurch auf eine größere Fläche verteilt, was die Entstehung von Beschädigungen nochmals vermindert. Vorzugsweise ist vorgesehen, dass die Anschlagsfläche konvex gekrümmt ist.

Vorzugsweise ist der Türabstandshalter aus Kunststoff hergestellt. Zwar ist es grundsätzlich möglich, dass der Türabstandshalter nur aus einem einzigen Material gefertigt ist. Vorzugsweise jedoch besteht das Federelement aus einem anderen Material als der restliche Türabstandshalter, insbesondere ein Trägerkörper. Insbesondere kann das Federelement aus einem elastischeren Material bestehen als der restliche Türabstandshalter, insbesondere ein Trägerkörper. Beispielsweise kann das Federelement aus thermoplastichem Kunststoff (TPE) bestehen, während der restliche Türabstandshalter, insbesondere ein Trägerkörper, aus Polystyrol (PS) besteht.

Gemäß einer Ausführungsform ist vorgesehen, dass der Türabstandshalter einstückig ausgebildet ist, insbesondere durch ein Zweikomponentenspritzgußverfahren hergestellt ist. Alternativ kann das Federelement jedoch auch stoffschlüssig und/oder formschlüssig und/oder kraftschlüssig an dem Türabstandshalter angebracht sein. Vorzugsweise ist in jedem Fall das Federelement nicht zerstörungsfrei von dem Türabstandshalter entfernbar.

Gemäß einer Ausführungsform ist vorgesehen, dass die Befestigungsmittel einen durch zumindest drei Rippen gebildeten Zapfen umfassen. Dieser ermöglicht, den Türabstandshalter beispielsweise in einer Türlagerbuchse (z.B. eines Spurlagers) einzusetzen und erlaubt außerdem eine einfache und kostengünstige Herstellung des Türabstandshalters mittels Spritzgußverfahren.

Vorzugsweise ist der Türabstandshalter zumindest bezüglich einer Ebene spiegelsymmetrisch.

Ein erfindungsgemäßes Haushaltsgerät weist einen Korpus und eine Tür zum Verschließen des Korpus sowie eine zwischen dem Korpus und der Tür angeordnete Dichtung sowie einen erfindungsgemäßen Türabstandshalter auf. Dabei kann der Türabstandshalter sämtliche der zuvor beschriebenen Ausführungsformen aufweisen.

Vorzugsweise ist vorgesehen, dass der Türabstandshalter werkzeuglos montiert und demontiert werden kann. Möglich ist, dass der Türabstandshalter über die Befestigungsmittel an der Tür oder an dem Korpus befestigt ist. Gemäß einer Ausführungsform ist vorgesehen, dass der Türabstandshalter auf ein Rahmenteil, insbesondere auf eine Türabschlussleiste, aufgerastet ist. Vorzugsweise handelt es sich um eine obere waagrechte Türabschlussleiste.

Gemäß einer Ausführungsform ist vorgesehen, dass das Federelement bei geschlossener Tür und einem Druckausgleich zwischen einem Lagerraum des Korpus und der Umgebung vorgespannt ist. Die somit durch das Federelement erzeugte Federkraft sorgt dafür, dass das Mindestspaltmaß zuverlässig erhalten bleibt.

Gemäß einer Ausführungsform ist vorgesehen, dass der Freiraum einen Endanschlag für das Federelement ausbildet und dass das Federelement bei geschlossener Tür und einem Druckausgleich zwischen einem Lagerraum des Korpus und der Umgebung den Endanschlag nicht kontaktiert. Auf diese Weise kann das Federelement bei zusätzlicher Beaufschlagung der Tür mit einer Schließkraft weiter in den Freiraum verdrängt werden, bis es letztendlich den Endanschlag kontaktiert.

Ausführungsbeispiele der vorliegenden Erfindung werden anhand der beigefügten Figuren erläutert. Dabei zeigen
- Fig. 1: ein erfindungsgemäßes Haushaltskältegerät,
- Fig. 2 und Fig. 3: Ansichten eines erfindungsgemäßen Türabstandshalters,
- Fig. 4: einen Ausschnitt des Haushaltsgerätes aus Fig. 1,
- Fig. 5: eine Draufsicht des Ausschnitts aus Fig. 4 und
- Fig. 6: eine zu Fig. 5 vergleichbare Darstellung bei einer durch eine Schließkraft beaufschlagte Tür.

Gleiche oder funktionsgleiche Elemente sind mit den gleichen Bezugszeichen versehen.

Fig. 1 zeigt ein erfindungsgemäßes Haushaltsgerät in Form eines Haushaltskältegerätes 1, nämlich eine Kühl-Gefrier-Kombination. Diese weist sowohl ein Gefrierfach 2 als auch ein Kühlfach 3 auf, welche in einem Korpus 4 angeordnet sind und durch entsprechende Türen 5, 6 verschließbar sind. Der Korpus 4 weist horizontale Stirnleisten 7, 8, 9 sowie als Bestandteil von Seitenwänden ausgebildete Vertikalleisten 10, 11 auf, die die Öffnungen sowohl des Gefrierfaches 2 als auch des Kühlfaches 3 begrenzen. An den Türen 5, 6 sind Dichtungen 12, 13 angeordnet, die bei geschlossenen Türen 5, 6 entsprechende Stirnleisten 7, 8, 9 und/oder Vertikalleisten 10, 11 kontaktieren. Die Türen 5, 6 sind in diesem Ausführungsbeispiel rechts angeschlagen, d.h. über rechts angeordnete Scharniere 14, 15, 16 schwenkbar an dem Korpus 4 gelagert.

Bei geschlossenen Türen 5, 6 bildet sich ein Spalt zwischen den Türen 5, 6 und dem Korpus 4, d.h. zwischen den Stirnleisten 7, 8, 9 bzw. den Vertikalleisten 10, 11 einerseits und dem Gefrierfach 2 bzw. dem Kühlfach 3 zugewandten Innenflächen 17, 18 der Türen 5, 6 andererseits. Innerhalb dieses Spaltes sind die Dichtungen 12, 13 angeordnet. Das Spaltmaß hängt einerseits von dem Aufbau der Scharniere 14, 15, 16 und andererseits von der auf die geschlossenen Türen 5, 6 wirkenden Schließkraft ab.

An jeder Tür 5, 6 ist jeweils ein erfindungsgemäßer Türabstandshalter 19, 20 angeordnet. An der Tür 5 des Gefrierfaches 2 ist dieser an einem vertikalen Rahmenteil 21 angeordnet. An der Tür 6 des Kühlfaches 3 ist dieser an einem horizontalen Rahmenteil 22 angeordnet.

Fig. 2 und 3 zeigen zwei Ansichten eines erfindungsgemäßen Türabstandshalters 20, wie er an der Tür 6 in Fig. 1 angeordnet ist.

Der Türabstandshalter 20 weist einen Trägerkörper 23 auf, an dem ein Federelement 24 angeordnet ist, und ist durch ein Zweikomponentenspritzgußverfahren hergestellt. Der Trägerkörper 23 weist zwei rechtwinklig zueinander angeordnete Schenkel 25, 26 auf, die dazu geeignet sind, eine vordere Kante 25 eines horizontalen Rahmenteiles 22 der Tür 6 zu umgreifen.

Die Befestigung des Türabstandshalters 20 an der Tür 6 erfolgt über Befestigungsmittel 26, 27, 28, die einstückig an dem Trägerkörper 23 angeformt sind. Ein Befestigungsmittel 26 bildet dabei einen Zapfen 29 aus, der durch drei Rippen 30 gebildet wird. Dieser Zapfen 30 kann in eine Lagerbuchse, die an dem horizontalen Rahmenteil 22, z.B. einer Türabschlussleiste, ausgebildet ist, eingreifen. Ein weiteres Befestigungsmittel 27 wird durch eine Rastnase 31 gebildet, die hinter einer Kante des horizontalen Rahmenteiles 22 einschnappen kann, so dass der Türabstandshalter 20 verliersicher gehalten wird. Ein Befestigungsmittel 28 wird durch eine von einem Schenkel 25 im Wesentlichen rechtwinklig abstehende Rippe 32 gebildet, die eine hintere Kante 33 des horizontalen Rahmenteiles 22 der Tür 6 zu hintergreifen und so ein Verdrehen des Türabstandshalters 20 zu verhindern.

Innerhalb des Türabstandshalters 20 ist ein Freiraum 34 ausgebildet, in den das Federelement 24 durch Verformung zumindest teilweise verdrängt werden kann. Der Freiraum 34 wird einerseits durch das Federelement 24 und andererseits durch den Trägerkörper 23 begrenzt. Der Trägerkörper 23 weist hierzu zwei durch einen Boden 35 verbundene Längsstege 36, 37 auf.

Der Boden 35 dient als Endanschlag 38 für das Federelement 24 im Falle einer maximalen Verdrängung desselbigen in den Freiraum 34. In diesem Fall kontaktiert eine Nase 39 des Federelementes 24 den Endanschlag 38. Die den Endanschlag 38 bildende Fläche verläuft bündig mit einer dem Federelement 24 zugewandten Fläche der Rippe 32, so dass ein entsprechend großflächiger Endanschlag 38 gebildet wird. Weiterhin wird der Freiraum 34 an dem Trägerkörper 23 durch Verstärkungsrippen 40 eingefasst, die entlang des Bodens 35 und der Längsstege 36, 37 verlaufen.

An dem Federelement 24 wird ein Anschlag 41 zum Kontaktieren des Korpus 4, insbesondere der Stirnleiste 8, ausgebildet. Der Anschlag 41 besitzt eine konvexe Anschlagsfläche 42.

Im Bereich des Überganges der beiden Schenkel 25, 26 ist in dem Trägerkörper 23 ein Durchbruch 43 angeordnet, um eine Spritzgußfertigung durch ein Schieberloses Werkzeug zu ermöglichen.

Fig. 4 zeigt einen Ausschnitt des Haushaltsgerätes aus Fig. 1 mit aufgerastetem Türabstandshalter 20 bei geschlossener Tür 6. Die Vertikalleiste 22 wird durch eine Türabschlussleiste 44 gebildet. Während die Rastnase 31 eine Kante 45 der Türabschlussleiste 44 hintergreift, wird der Zapfen 29 von einer Lagerbuchse aufgenommen. Die Rippe 32 hingegen hintergreift eine vordere Kante 33 der Türabschlussleiste 44. Der Türabstandshalter 20 überdeckt die Türabschlussleiste 44 somit vollständig entlang einer Quererstreckung, d.h. in Tiefenrichtung des Haushaltsgerätes. Er ist somit sofort für einen Benutzer sichtbar und kann nach beim Einbau des Haushaltskältegerätes 1 entfernt werden.

Die Fig. 5 und 6 zeigen jeweils eine Draufsicht des Ausschnittes aus Fig. 4 bei unterschiedlichen auf die Tür 6 wirkenden Schließkräften. Die Darstellung in Fig. 5 entspricht einer Türstellung ohne externe, d.h. durch einen Benutzer oder durch ein die Tür 6 fixierendes Klebeband erzeugte, Schließkräfte. In diesem Fall wirken lediglich die durch die Scharniere 15, 16 erzeugten Schließkräfte. Das Federelement 24 ist zwar vorgespannt und gegenüber einem nicht vorgespannten Zustand (siehe Fig. 2 und 3) in den Freiraum 34 verdrängt worden. Es kontaktiert jedoch nicht den Endanschlag 38.

Bei der Darstellung nach Fig. 6 hingegen wirkt eine zusätzliche Schließkraft auf die Tür 6, beispielsweise hervorgerufen durch ein stoßartiges Zuschlagen der Tür 6. In diesem Fall wird das Federelement 24 wesentlich weiter in den Freiraum 34 verdrängt und zwar soweit, dass die Nase 39 den Endanschlag 38 kontaktiert.

### BEZUGSZEICHENLISTE

- 1: Haushaltskältegerät
- 2: Gefrierfach
- 3: Kühlfach
- 4: Korpus
- 5: Tür
- 6: Tür
- 7: Stirnleiste
- 8: Stirnleiste
- 9: Stirnleiste
- 10: Vertikalleiste
- 11: Vertikalleiste
- 12: Dichtung
- 13: Dichtung
- 14: Scharnier
- 15: Scharnier
- 16: Scharnier
- 17: Innenfläche
- 18: Innenfläche
- 19: Türabstandshalter
- 20: Türabstandshalter
- 21: Rahmenteil
- 22: Rahmenteil
- 23: Trägerkörper
- 24: Federelement
- 25: Kante
- 26: Befestigungsmittel
- 27: Befestigungsmittel
- 28: Befestigungsmittel
- 29: Zapfen
- 30: Rippe
- 31: Rastnase
- 32: Rippe
- 33: Kante
- 34: Freiraum
- 35: Boden
- 36: Längssteg
- 37: Längssteg
- 38: Endanschlag
- 39: Nase
- 40: Verstärkungsrippe
- 41: Anschlag
- 42: Anschlagsfläche
- 43: Durchbruch
- 44: Türabschlussleiste

## Patentansprüche

1. Türabstandshalter (19,20) zum Gewährleisten eines Mindestspaltmaßes zwischen einer durch eine Dichtung (12,13) gegenüber einem Korpus (4) eines Haushaltsgerätes abgedichteten Tür (5,6) und dem Korpus (4) mit Befestigungsmitteln (26,27,28) zum Befestigen an der Tür (5,6) oder an dem Korpus (4) sowie einem Anschlag (41) zum Kontaktieren des jeweils anderen von Tür (5,6) oder Korpus (4), wobei der Anschlag (41) an einem Federelement (24) ausgebildet ist, **dadurch gekennzeichnet, dass** das Federelement (24) entgegen einer durch eine Schließkraft der Tür (5,6) erzeugten Federkraft in einen Freiraum (34) verdrängbar ist.

2. Türabstandshalter (19,20) nach Anspruch 1, **dadurch gekennzeichnet, dass** der Freiraum (34) durch den Türabstandshalter (19,20) ausgebildet ist.

3. Türabstandshalter (19,20) nach Anspruch 2, **dadurch gekennzeichnet, dass** der Freiraum (34) durch zwei durch einen Boden (35) verbundene Längsstege (36,37) eines Trägerkörpers (23) sowie das die zwei Längsstege (36,37) verbindende Federelement (24) gebildet ist.

4. Türabstandshalter (19,20) nach Anspruch 3, **dadurch gekennzeichnet, dass** der Trägerkörper (23) zumindest entlang den zwei Längsstegen (36,37) und dem Boden (35) Verstärkungsrippen (40) aufweist.

5. Türabstandshalter (19,20) nach einem der vorhergehenden Ansprüche, **dadurch gekennzeichnet, dass** der Freiraum (34) einen Endanschlag (38) für das Federelement (24) ausbildet.

6. Türabstandshalter (19,20) nach einem der vorhergehenden Ansprüche, **dadurch gekennzeichnet, dass** das Federelement (24) eine in den Freiraum (34) gerichtete Nase (39) aufweist.

7. Türabstandshalter (19,20) nach einem der vorhergehenden Ansprüche, **dadurch gekennzeichnet, dass** eine Federkennlinie des Federelementes (24) nicht linear verläuft, insbesondere zwei im wesentlichen lineare Abschnitte unterschiedlicher Steigung aufweist.

8. Türabstandshalter (19,20) nach einem der vorhergehenden Ansprüche, **dadurch gekennzeichnet, dass** der Anschlag (41) an einer gekrümmten Anschlagsfläche (42) des Federelementes (24) ausgebildet ist.

9. Türabstandshalter (19,20) nach einem der vorhergehenden Ansprüche, **dadurch gekennzeichnet, dass** der Türabstandshalter (19,20) einstückig ausgebildet ist, insbesondere durch ein Zweikomponentenspritzgußverfahren hergestellt ist.

10. Türabstandshalter (19,20) nach einem der vorhergehenden Ansprüche, **dadurch gekennzeichnet, dass** die Befestigungsmittel (26,27,28) einen durch zumindest drei Rippen (30) gebildeten Zapfen (29) umfassen.

11. Türabstandshalter (19,20) nach einem der vorhergehenden Ansprüche, **dadurch gekennzeichnet, dass** das Federelement (24) aus einem elastischeren Material besteht als der restliche Türabstandshalter (19,20), insbesondere als der Trägerkörper (23).

12. Haushaltsgerät, insbesondere Haushaltskältegerät (1), mit einem Korpus (4) und einer Tür (5,6) zum Verschließen des Korpus (4) sowie einer zwischen dem Korpus (4) und der Tür (5,6) angeordneten Dichtung (12,13), **gekennzeichnet durch** einen Türabstandshalter (19,20) nach einem der vorhergehenden Ansprüche.

13. Haushaltsgerät nach Anspruch 12, **dadurch gekennzeichnet, dass** der Türabstandshalter (19,20) auf ein Rahmenteil (21,22), insbesondere auf eine Türabschlussleiste (44), aufgerastet ist.

14. Haushaltsgerät nach Anspruch 12 oder 13, **dadurch gekennzeichnet, dass** das Federelement (24) bei geschlossener Tür und einem Druckausgleich zwischen einem Lagerraum des Korpus (4) und der Umgebung vorgespannt ist.

15. Haushaltsgerät nach einem der Ansprüche 12 bis 14, **dadurch gekennzeichnet, dass** der Freiraum (34) einen Endanschlag (38) für das Federelement (24) ausbildet und dass das Federelement (24) bei geschlossener Tür (5,6) und einem Druckausgleich zwischen einem Lagerraum des Korpus (4) und der Umgebung den Endanschlag (38) nicht kontaktiert.

## Claims

1. Door spacer (19, 20) for ensuring a minimum gap between a door (5, 6) sealed by a seal (12, 13) with respect to a carcass (4) of a household appliance and the carcass (4) with fastening means (26, 27, 28) for fastening to the door (5, 6) or to the carcass (4), and a stop (41) for contacting the other door (5, 6) or carcass (4) in each case, wherein the stop (41) is formed on a spring element (24), **characterised in that** the spring element (24) can be displaced into a free space (34) against a spring force produced by a closing force of the door (5, 6).

2. Door spacer (19, 20) according to claim 1, **characterised in that** the free space (34) is formed by the door spacer (19, 20).

3. Door spacer (19, 20) according to claim 2, **characterised in that** the free space (34) is formed by two longitudinal webs (36, 37) of a carrier carcass (23) connected by a base (35) and the spring element (24) connecting the two longitudinal webs (36, 37).

4. Door spacer (19, 20) according to claim 3, **characterised in that** the carrier carcass (23) has reinforcing ribs (40) at least along the two longitudinal webs (36, 37) and the base (35).

5. Door spacer (19, 20) according to one of the preceding claims, **characterised in that** the free space (34) forms an end stop (38) for the spring element (24).

6. Door spacer (19, 20) according to one of the preceding claims, **characterised in that** the spring element (24) has a lug (39) directed into the free space (34).

7. Door spacer (19, 20) according to one of the preceding claims, **characterised in that** a spring characteristic of the spring element (24) does not run linearly, in particular has two substantially linear sections of different gradient.

8. Door spacer (19, 20) according to one of the preceding claims, **characterised in that** the stop (41) is formed on a curved stop surface (42) of the spring element (24).

9. Door spacer (19, 20) according to one of the preceding claims, **characterised in that** the door spacer (19, 20) is formed integrally, in particular is produced by a two-component injection moulding method.

10. Door spacer (19, 20) according to one of the preceding claims, **characterised in that** the fastening means (26, 27, 28) comprise a pin (29) formed by at least three ribs (30).

11. Door spacer (19, 20) according to one of the preceding claims, **characterised in that** the spring element (24) consists of a material which is more elastic than the remainder of the door spacer (19, 20), in particular than the carrier carcass (23).

12. Household appliance, in particular household refrigeration appliance (1), having a carcass (4) and a door (5, 6) for closing the carcass (4) and a seal (12, 13) arranged between the carcass (4) and the door (5, 6), **characterised by** a door spacer (19, 20) according to one of the preceding claims.

13. Household appliance according to claim 12, **characterised in that** the door spacer (19, 20) is snapped onto a frame part (21, 22), in particular onto a door cover strip (44).

14. Household appliance according to claim 12 or 13, **characterised in that** the spring element (24) is biased when the door is closed and the pressure is equalised between a storage space of the carcass (4) and the surrounding area.

15. Household appliance according to one of claims 12 to 14, **characterised in that** the free space (34) forms an end stop (38) for the spring element (24) and that the spring element (24) does not contact the end stop (38) when the door (5, 6) is closed and the pressure is equalised between a storage space of the carcass (4) and the surrounding area.

## Revendications

1. Écarteur de porte (19, 20) pour garantir un écartement minimal entre une porte (5, 6) étanchéifiée par un joint (12, 13) contre un corps (4) d'un appareil ménager et le corps (4) avec des moyens de fixation (26, 27, 28) pour la fixation à la porte (5, 6) ou au corps (4) ainsi qu'une butée (41) de l'autre élément respectif parmi la porte (5, 6) ou le corps (4), dans lequel la butée (41) est exécutée sur un élément à ressort (24), **caractérisé en ce que** l'élément à ressort (24) peut être déplacé dans un espace libre (34), à l'encontre d'une force de ressort générée par une force de fermeture de la porte (5, 6).

2. Écarteur de porte (19, 20) selon la revendication 1, **caractérisé en ce que** l'espace libre (34) est constitué par l'écarteur de porte (19, 20).

3. Écarteur de porte (19, 20) selon la revendication 2, **caractérisé en ce que** l'espace libre (34) est constitué par deux âmes longitudinales (36, 37) d'un corps de support (23) reliées par un fond (35) ainsi que l'élément à ressort (24) reliant les deux âmes longitudinales (36, 37).

4. Écarteur de porte (19, 20) selon la revendication 3, **caractérisé en ce que** le corps de support (23) présente au moins le long des deux âmes longitudinales (36, 37) et du fond (35) des nervures de renforcement (40).

5. Écarteur de porte (19, 20) selon l'une des revendications précédentes, **caractérisé en ce que** l'espace libre (34) constitue une butée de fin de course (38) pour l'élément à ressort (24).

6. Écarteur de porte (19, 20) selon l'une des revendications précédentes, **caractérisé en ce que** l'élément à ressort (24) présente un nez (39) dirigé dans l'espace libre (34).

7. Écarteur de porte (19, 20) selon l'une des revendications précédentes, **caractérisé en ce qu'**une courbe caractéristique de l'élément à ressort (24) s'étend de façon non linéaire, en particulier présente deux sections de pente différente essentiellement linéaires.

8. Écarteur de porte (19, 20) selon l'une des revendications précédentes, **caractérisé en ce que** la butée (41) est exécutée sur une surface de butée (42) courbée de l'élément à ressort (24).

9. Écarteur de porte (19, 20) selon l'une des revendications précédentes, **caractérisé en ce que** l'écarteur de porte (19, 20) est exécuté en une seule pièce, en particulier via un procédé de moulage par injection à deux composants.

10. Écarteur de porte (19, 20) selon l'une des revendications précédentes, **caractérisé en ce que** les moyens de fixation (26, 27, 28) comprennent un tenon (29) constitué par au moins trois nervures (30).

11. Écarteur de porte (19, 20) selon l'une des revendications précédentes, **caractérisé en ce que** l'élément à ressort (24) se compose d'un matériau plus élastique que le reste de l'écarteur de porte (19, 20), en particulier que le corps de support (23).

12. Appareil ménager, en particulier appareil frigorifique ménager (1), avec un corps (4) et une porte (5, 6) pour fermer le corps (4) ainsi qu'un joint (12, 13) disposé entre le corps (4) et la porte (5, 6), **caractérisé par** un écarteur de porte (19, 20) selon l'une des revendications précédentes.

13. Appareil ménager selon la revendication 12, **caractérisé en ce que** l'écarteur de porte (19, 20) est encliqueté sur une partie de cadre (21, 22), en particulier sur une baguette de finition de porte (44).

14. Appareil ménager selon la revendication 12 ou 13, **caractérisé en ce que** l'élément à ressort (24) est précontraint en présence d'une porte fermée et d'une compensation de pression entre un espace de stockage du corps (4) et l'environnement.

15. Appareil ménager selon l'une des revendications 12 à 14, **caractérisé en ce que** l'espace libre (34) constitue une butée de fin de course (38) pour l'élément à ressort (24) et **en ce que** l'élément à ressort (24) n'atteint pas la butée de fin de course (38) en présence d'une porte fermée (5, 6) et d'une compensation de pression entre un espace de stockage du corps (4) et l'environnement.
